# EUROPÄISCHE PATENTSCHRIFT

(11) **EP 3 315 272 B1**
(45) Veröffentlichungstag und Bekanntmachung des Hinweises auf die Patenterteilung: **09.09.2020**
(21) Anmeldenummer: 17197492.6
(22) Anmeldetag: 20.10.2017
(51) Int. Cl.: B26D 3/08, E04F 15/10

(54) **SCHNEIDVORRICHTUNG UND SCHNEIDVERFAHREN**
CUTTING DEVICE AND CUTTING METHOD
DISPOSITIF DE COUPE ET PROCÉDÉ DE COUPE

(30) Priorität: 24.10.2016 DE 102016120159
(43) Veröffentlichungstag der Anmeldung: 02.05.2018
(73) Patentinhaber: Windmöller GmbH, 32832 Augustdorf (DE)
(72) Erfinder: Gärtner, Peter, 3334 Gütersloh (DE)
(74) Vertreter: Wagner Albiger & Partner Patentanwälte mbB

(56) Entgegenhaltungen:
- EP-A1- 0 737 553
- EP-A2- 0 949 062
- CN-U- 203 496 015
- DE-U1-202013 100 123

## Beschreibung

Die Erfindung betrifft eine Schneidvorrichtung zum Schneiden von Bodenbelägen, insbesondere Designbodenbelägen.

Ferner betrifft die Erfindung ein Verfahren zum Schneiden von Bodenbelägen, insbesondere Designbodenbelägen, wobei eine Bodenbelagsbahn in einer Transportebene bereitgestellt wird und wobei mittels einer Schneideinheit eine Schnittlinie erzeugt wird.

Aus der DE 20 2013 100 123 U1 ist eine Schneidvorrichtung zum Schneiden von Bodenbelägen bekannt, mittels derer lediglich Randstreifen von einer Bodenbelagsbahn abgetrennt werden soll, damit die Bodenbelagsbahn mit ihrer abgetrennten Randseite unmittelbar an eine Sockelleiste angesetzt werden kann. Die bekannte Schneideinrichtung ist somit zum Betrieb an dem Verlegeort des Bodenbelags vorgesehen.

Die EP 0 737 553 A1 offenbart eine Schneidvorrichtung zum Schneiden von bahnförmiger Ware, wobei in Transportrichtung hintereinander angeordnete Schneideinheiten vorgesehen sind. Dabei löst eine Schneideinheit eine andere Schneideinheit ab, wenn aufgrund eines Auftragswechsels die bahnförmige Ware in andere Teilbahnen geschnitten werden muss bzw. die Breite des abzutrennenden Rands sich ändert. Der Übergang der Schnittlinie der einen Schneideinheit zu der Schnittlinie der anderen Schneideinheit erfolgt über eine gebogene Schnittlinie eines Hochdruck-Wasserstrahls.

Aufgabe der vorliegenden Erfindung ist es, eine Schneidvorrichtung zum Schneiden von Bodenbelägen bzw. ein Verfahren zum Schneiden derselben anzugeben, dass bei der industriellen Herstellung von Bodenbelägen dieselben sauber und verlustarm aus einer Bodenbelagsbahn geschnitten werden können.

Zur Lösung dieser Aufgabe wird eine Vorrichtung gemäss Anspruch 1 vorgeschlagen.

Nach der Erfindung ist eine Schneidvorrichtung vorgesehen, die über Transportmittel zum Transportieren einer Bodenbelagsbahn in eine vorgegebene Transportrichtung vorsieht. Eine Mehrzahl von Schneideinheiten sind in Transportrichtung hintereinander angeordnet, wobei die Schneideinheiten in einer zur Transportrichtung quer verlaufenden Querrichtung seitlich versetzt positioniert sind. Hierdurch lassen sich Teilbahnen in vorgegebener Breite schneiden, so dass an einem Ausgang der Schneidvorrichtung eine Mehrzahl von Bodenbelägen vorgegebener, vorzugsweise gleicher Breite abgelegt werden können. Vorteilhaft können hierdurch mehrere Schnitte gleichzeitig durchgeführt werden, die jeweils in einer gleichen Ebene, nämlich in der Transportbahn, durchgeführt werden. Durch Stellmittel sind die Schneideinheiten so positionierbar, dass Teilbahnen und somit Bodenbeläge beliebiger Breite erstellt werden können.

Nach einer bevorzugten Ausführungsform der Erfindung sind die Stellmittel derart ausgebildet, dass eine in Transportrichtung hinterste erste Schneideinheit im Bereich einer ersten Randseite der Schneidvorrichtung und dass weitere Schneideinheiten in Querrichtung zu der ersten Schneideinheit in einem jeweils ansteigenden Seitenabstand zu der ersten Schneideinheit versetzt angeordnet sind. Nach der Erfindung erfolgt der Beginn der Schnitte somit nicht gleichzeitig, sondern nacheinander. Vorteilhaft können hierdurch gerade und verlustarme Schnitte erzeugt werden.

Erfindungsgemäß sind die Stellmittel so ausgebildet bzw. angesteuert, dass die Schneideinheiten in einem gleichen Querabstand zueinander angeordnet sind. Damit können Teilbahnen und somit fertige Bodenbeläge gleicher Breite erstellt werden.

Nach einer Weiterbildung der Erfindung bildet die Schneideinheit zusammen mit den Transportmitteln und Stellmitteln eine gemeinsame Baueinheit bzw. ein Schneidmodul. Mehrere Schneidmodule können in Transportrichtung hintereinander angeordnet sind. Die Schneidvorrichtung hat somit einen modularen Aufbau, so dass kostengünstig in Abhängigkeit von dem gewünschten Durchsatz einfach eine große Variabilität hinsichtlich der Anzahl der Schneidlinien bzw. Breiten der Bodenbeläge vorliegt.

Nach einer Weiterbildung der Erfindung weisen die Schneideinheiten jeweils ein Paar von Schneidrollen auf, die in vertikaler Richtung übereinander angeordnet sind. Die Schneidrollen ermöglichen ein frei von Materialverlusten durchgeführten Schnitt. Vorteilhaft kann der Materialverlust auf annährend Null reduziert werden.

Nach einer Weiterbildung der Erfindung sind mindestens zwei Schneidmodule in Querrichtung nebeneinander angeordnet. Vorteilhaft kann eine Bodenbelagsbahn symmetrisch zu einer in Transportrichtung verlaufenden Vertikalebene vorzugsweise von außen nach innen durchtrennt werden.

Zur Lösung dieser Aufgabe wird ebenfalls ein Verfahren gemäss Anspruch 7 vorgeschlagen.

Nach dem erfindungsgemäßen Verfahren erfolgt ein sequenzielles Schneiden der Bodenbelagsbahn in einer Transportrichtung. Die Schnittlinien sind nicht nur seitlich, also in Querrichtung, versetzt zueinander angeordnet, sondern werden in der Schneidvorrichtung zeitlich nacheinander begonnen. Durch den zeitlichen Versatz erfolgt eine schonende und materialverlustfreie Erstellung von Schnitten der Bodenbelagsbahn zu Bodenbelägen vorgegebener Breite. Weitere Vorteile ergeben sich aus den weiteren Unteransprüchen.

Ein Ausführungsbeispiel der Erfindung wird nachfolgend anhand der Zeichnungen näher erläutert.

Es zeigen:
- Fig. 1: eine Draufsicht auf eine Schneidvorrichtung in einer Ausgangsstellung,
- Fig. 2: eine Seitenansicht der Schneidvorrichtung gemäß Figur 1 und
- Fig. 3: eine schematische Draufsicht der Schneidvorrichtung in einer Arbeitsstellung.

Eine Schneidvorrichtung zum Schneiden von Bodenbelägen 1 dient insbesondere zum Schneiden von Designbodenbelägen, also Kunststoff- oder Kunststoff-Verbundwerkstoff-Belägen. Alternativ können auch Echtholzbodenbeläge, Laminatböden oder dergleichen geschnitten werden.

Die Schneidvorrichtung weist einen Träger 2 auf, der als Traggestell ausgebildet ist, mit einer Eingangsführung 3 und mit einer in Transportrichtung T vorne angeordneten Ausgangsführung 4 auf. Die Eingangsführung 3 und die Ausgangsführung 4 sind durch zwei in vertikaler Richtung übereinander angeordnete Rollen 5 gebildet, zwischen denen eine Bodenbelagsbahn 6 in einer Transportebene E geführt wird.

Die Eingangsführung 3 befindet sich an einem Eingang der Schneidvorrichtung, an der die Bodenbelagsbahn 6 der Schneidvorrichtung bereitgestellt wird. Die Ausgangsführung 4 befindet sich an einem Ausgang der Schneidvorrichtung, an dem sich eine Ablage 7 für die getrennten Bodenbeläge 1 anschließt.

Zwischen der Eingangsführung 3 und der Ausgangsführung 4 sind eine Mehrzahl von Schneidmodule 8 angeordnet, die jeweils eine Schneideinheit 9, Transportmittel 10 und Stellmittel 11 aufweisen. Im vorliegenden Ausführungsbeispiel sind ein Paar von Schneideinheiten 9 in einer quer zur Transportrichtung T verlaufenden Querrichtung Q nebeneinander angeordnet. Auf diese Weise können parallel nebeneinander mehrere Schnitte 13 an der Bodenbelagsbahn 6 erzeugt werden. Im vorliegenden Ausführungsbeispiel sind zwei Schneideinheiten 9 nebeneinander und acht Schneideinheiten 9 hintereinander, und zwar in der horizontalen Transportebene E angeordnet. Gegebenenfalls kann die Anzahl variieren.

Zur Erzeugung der Schnittlinie 13 an der Bodenbelagsbahn 6 weist die Schneideinheit 9 zwei vertikal übereinander angeordnete Schneidrollen 12 auf, die quasi direkt aneinander liegen. Wird die Bodenbelagsbahn 6 mittels der als Vorderrollen ausgebildeten Transportmittel 10 an die Schneideinheit 9 heranbewegt, liegt ein Berührungspunkt der Schneidrollen 12 in der Transportebene E, so dass durch Materialverdünnung an den Schneidrollen 12 ein materialverlustfreies Trennen der Bodenbelagsbahn 6 in Teilbahnen 14 erfolgt. Aus Figur 3 ist zu ersehen, dass das Schneiden der Bodenbelagsbahn 6 in mehrere Teilbahnen 14 nicht gleichzeitig begonnen wird, sondern sequenziell von einer ersten Randseite 15 und von einer zweiten Randseite 16 der Bodenbelagsbahn 6 bzw. der Schneidvorrichtung hin zu einem mittleren Bereich 17 der Bodenbelagsbahn 6 bzw. der Schneidvorrichtung. Ein an der ersten Randseite 15 bzw. der zweiten Randseite 16 zugewandte Schneideinheit 9' in einem Seitenabstand y₁ erfasst und führt die Schnittlinie 13 früher aus als eine zweite Schneideinheit 9", das in einem größeren Seitenabstand y₂ zu der ersten Randseite 15 bzw. zweite Randseite 16 angeordnet ist. Die Schnittlinien 13 werden somit an der Bodenbelagsbahn 6 von außen nach innen durchgeführt. Der Beginn der Schnittlinie 13 an der Bodenbelagsbahn 6 erfolgt somit nicht gleichzeitig. Vorteilhaft können sich die Teilbahnen 14 gegenseitig auf Distanz halten, so dass die Bodenbelagsbahn 6 mit einem sauberen und materialverlustfreien Schnitt bzw. Schnittlinien 13 beaufschlagt werden kann. Der mittlere Bereich 17 der Bodenbelagsbahn 6 fällt mit einer Mittellinie 18 der Schneidvorrichtung zusammen, die in Transportrichtung T verläuft.

Im vorliegenden Ausführungsbeispiel ist ein Querabstand Δy zwischen den in Transportrichtung T benachbarten bzw. in einer Vertikalebene projizierten Schneideinheiten 9 gleichgroß. Der Seitenabstand y₁, y₂, yₙ der Schneideinheit 9 ausgehend von der ersten Randseite 15 bzw. zweiten Randseite 16 der Schneidvorrichtung bzw. steigt stufenweise in Transportrichtung T an, bis die in Transportrichtung T letzte Schneideinheit 9 in einem zur Mittelebene 18 nahen Bereich angeordnet ist. Die Schneideinheiten 9 sind somit symmetrisch bezüglich der Mittelebene 18 der Schneidvorrichtung angeordnet.

Nach einer nicht dargestellten alternativen Ausführungsform der Erfindung können die Schneideinheiten 9 auch unter Bildung eines ansteigenden Abstandes zu der ersten Randseite 15 nach und nach versetzt zueinander angeordnet sein, bis eine in Transportrichtung T vordere Schneideinheit 9 im Bereich der gegenüberliegenden zweiten Randseite 16 angeordnet ist.

Das Schneidverfahren läuft folgendermaßen ab. Die Bodenbelagsbahn 6 wird vorzugsweise als Platte über die Eingangsführung 3 in der Transportebene E der Schneidvorrichtung zugeführt. Mit Erreichen der ersten Schneideinheit 9' werden im Bereich der ersten Randseite 15 und der zweiten Randseite 16 der Bodenbelagsbahn 6 Schnitte 13 vorgenommen. Sobald die Bodenbelagsbahn 6 um einen Förderweg Δx in Transportrichtung T weitergefördert worden ist, wobei sie von den zweiten Schneideinheiten 9" erfasst wird, wird eine zweite Schnittlinie 13 eingeleitet, die um den Seitenabstand Δy versetzt zu der durch die erste Schneideinheit 9' erzeugten Schnittlinie 13 angeordnet ist. Hierdurch wird eine Breite b der Teilbahnen 14 festgelegt. Nach und nach erfolgt der Beginn weiterer Schnittlinien 13, so dass bei Erreichen der in Transportrichtung T vorderen Schneideinheit 9 ein gleichzeitiges Schneiden der Bodenbelagsbahn 6 aller Teilbahnen 14 erfolgt. Ist eine Länge der Bodenbelagsbahn 6 kleiner als eine Länge I der Schneidvorrichtung, sind die randseitigen Teilbahnen 14 bereits fertig zugeschnitten, bevor die mittlere Teilbahn 14 die Schnittlinie 13 erhält. Vorzugsweise ist die Schneidvorrichtung so ausgelegt, dass die Länge I der Schneidvorrichtung größer ist als die Länge der Bodenbelagsbahn 6. Nachdem die Bodenbelagsbahn 6 von der in Transportrichtung T vorderen Schneidmodul 8 erfasst und geschnitten worden ist, werden die so gebildeten Teilbahnen 14 über die Ausgangsführung 4 der Ablage 7 zugeführt, auf der die Teilbahnen 14 geschichtet und bei Erreichen einer vorgegebenen Größe verpackt werden.

## Patentansprüche

1. Schneidvorrichtung zum Schneiden von Bodenbelägen, insbesondere Designbodenbelägen, wobei eine Mehrzahl von Schneideinheiten (9, 9', 9") in Transportrichtung (T) hintereinander angeordnet sind, Transportmittel (10) vorgesehen sind zum Transportieren einer Bodenbelagsbahn (6) entlang der Transportrichtung (T), der Mehrzahl von Schneideinheiten (9) Stellmittel (11) zugeordnet sind, derart, dass die Schneideinheiten (9) in einer quer zur Transportrichtung (T) verlaufenden Querrichtung (Q) seitlich versetzt in unterschiedlichen Schneidpositionen positionierbar sind, so dass aus der Bodenbelagsbahn (6) Teilbahnen (14) schneidbar sind, deren Breite (b) abhängig ist von der relativen Anordnung der Schneideinheiten (9) in Querrichtung zueinander, und wobei die Stellmittel (11) derart ausgebildet sind, dass benachbarten Schneideinheiten (9, 9', 9") in einem gleichen Querabstand (Δy) zueinander angeordnet sind.

2. Schneidvorrichtung nach Anspruch 1, **dadurch gekennzeichnet, dass** die Stellmittel (11) derart ausgebildet sind, dass eine in Transportrichtung (T) hinterste erste Schneideinheit (9') im Bereich einer ersten Randseite (15) und/oder einer zweiten Randseite (16) der Schneidvorrichtung und weitere Schneideinheiten (9, 9") in einem ansteigenden Seitenabstand (y₂, y₃, yₙ) in Querrichtung (Q) versetzt zu der ersten Schneideinheit (9') angeordnet sind.

3. Schneidvorrichtung nach Anspruch 1 oder 2, **dadurch gekennzeichnet, dass** die Schneideinheit (9, 9', 9") zusammen mit dem Transportmittel (10) und dem Stellmittel (11) ein Schneidmodul (8) bilden, deren Anzahl in Transportrichtung (T) so gewählt ist, dass eine Länge (I) der hintereinander angeordneten Schneidmodule (8) größer ist als eine in Transportrichtung (T) verlaufende Länge der Bodenbelagsbahn (6).

4. Schneidvorrichtung nach einem der Ansprüche 1 bis 3, **dadurch gekennzeichnet, dass** die Schneideinheiten (9, 9', 9") jeweils ein Paar von Schneidrollen (12) aufweisen, die in vertikaler Richtung übereinander angeordnet sind.

5. Schneidvorrichtung nach einem der Ansprüche 3 oder 4, **dadurch gekennzeichnet, dass** die Schneidmodule (8) auf einem gemeinsamen Träger (2) angeordnet sind.

6. Schneidvorrichtung nach einem der Ansprüche 3 bis 5, **dadurch gekennzeichnet, dass** ein Schneidmodul (8) zwei in Querrichtung (Q) nebeneinander angeordnete Schneideinheiten (9, 9', 9") aufweist, wobei die Schneideinheiten (8) derart angeordnet sind, dass der Beginn der Schnittlinien (13) an der Bodenbelagsbahn (6) symmetrisch zu einer in Transportrichtung (T) verlaufenden Mittelebene (18) der Bodenbelagsbahn (6) verläuft.

7. Verfahren zum Schneiden von Bodenbelägen, insbesondere Designbodenbelägen, wobei eine Bodenbelagsbahn (6) in einer Transportebene (E) bereitgestellt wird und wobei mittels einer Schneideinheit (9, 9', 9") eine Schnittlinie (13) erzeugt wird, **dadurch gekennzeichnet, dass** die Bodenbelagsbahn (6) kontinuierlich in einer Transportrichtung (T) gefördert wird, wobei mittels quer zur Transportrichtung (T) versetzt angeordneter Schneideinheiten (9, 9', 9") mit Erreichen einer ersten Schneideinheit (9') durch die vordere Kante (20) der Bodenbelagsbahn (6) eine erste Schnittlinie (13) und mit Erreichen einer in Querrichtung (Q) versetzt angeordneten zweiten Schneideinheit (9") durch die vordere Kante (20) der Bodenbelagsbahn (6) eine zweite Schnittlinie (13) erzeugt wird, so dass mit Herausbewegen der Bodenbelagsbahn (6) der in Transportrichtung (T) vordersten Schneideinheit (9) alle Teilbahnen (14) in vorgegebener Breite (b) geschnitten sind, und dass die Breite (b) der Teilbahnen (14) abhängig ist von einem Querabstand (Δy) der Schneideinheiten (9, 9', 9") zueinander.

8. Verfahren nach Anspruch 7, **dadurch gekennzeichnet, dass** die Schnittlinien (14) nacheinander und seitlich versetzt während des Transports der Bodenbelagsbahn (6) in Transportrichtung (T) erzeugt werden.

9. Verfahren nach Anspruch 7 oder 8, **dadurch gekennzeichnet, dass** die Bodenbelagsbahn (6) in der Transportebene (E) transportiert wird.

10. Verfahren nach einem der Ansprüche 7 bis 9, **dadurch gekennzeichnet, dass** die Schnittlinien (13) nacheinander begonnen werden, wobei zuerst eine Schnittlinie (13) im Bereich einer ersten Randseite (15) und/oder einer zweiten Randseite (16) der Bodenbelagsbahn (6) erzeugt und eine letzte Schnittlinie (13) im Bereich einer Mittellinie (18) der Bodenbelagsbahn (6) oder an einem gegenüberliegenden Rand (16) der Bodenbelagsbahn (6) erzeugt wird.

## Claims

1. Cutting device for cutting floor coverings, in particular designer floor coverings, wherein a plurality of cutting units (9, 9', 9") are arranged one behind the other in the transport direction (T), transport means (10) are provided for transporting a floor covering web (6) along the transport direction (T), positioning means (11) are assigned to the plurality of cutting units (9) in such a way that the cutting units (9) can be positioned in different cutting positions that are laterally offset in a transverse direction (Q) extending transversely to the transport direction (T), so that partial webs (14) can be cut from the floor covering web (6), the width (b) of which is dependent on the relative arrangement of the cutting units (9) to one another in the transverse direction, and wherein the positioning means (11) are configured in such a way that adjacent cutting units (9, 9', 9") are arranged at an equal transverse spacing (Δy) from one another.

2. Cutting device according to claim 1, **characterised in that** the positioning means (11) are configured in such a way that a first cutting unit (9') which is rearmost in the transport direction (T) is arranged in the region of a first edge side (15) and/or a second edge side (16) of the cutting device and further cutting units (9, 9") are arranged offset in the transverse direction (Q) at an increasing lateral spacing (y₂, y₃, yₙ) from the first cutting unit (9').

3. Cutting device according to claim 1 or 2, **characterised in that** the cutting unit (9, 9', 9") together with the transport means (10) and the positioning means (11) form a cutting module (8), the number of which in the transport direction (T) is so selected that a length (I) of the cutting modules (8) arranged one behind the other is greaterthan a length of the floor covering web (6) extending in the transport direction (T).

4. Cutting device according to any one of claims 1 to 3, **characterised in that** the cutting units (9, 9', 9") each comprise a pair of cutting rollers (12) arranged one above the other in the vertical direction.

5. Cutting device according to any one of claims 3 or 4, **characterised in that** the cutting modules (8) are arranged on a common support (2).

6. Cutting device according to any one of claims 3 to 5, **characterised in that** a cutting module (8) comprises two cutting units (9, 9', 9") arranged next to one another in the transverse direction (Q), the cutting units (8) being arranged in such a way that the beginning of the cutting lines (13) on the floor covering web (6) extends symmetrically to a central plane (18) of the floor covering web (6) that extends in the transport direction (T).

7. Method for cutting floor coverings, in particular designer floor coverings, wherein a floor covering web (6) is provided in a transport plane (E) and wherein a cutting line (13) is produced by means of a cutting unit (9, 9', 9"), **characterised in that** the floor covering web (6) is continuously conveyed in a transport direction (T), wherein by means of cutting units (9, 9', 9") arranged offset transversely to the transport direction (T) a first cutting line (13) is produced when a first cutting unit (9') is reached by the front edge (20) of the floor covering web (6) and a second cutting line (13) is produced when a second cutting unit (9"), arranged offset in the transverse direction (Q), is reached by the front edge (20) of the floor covering web (6), so that, when the floor covering web (6) moves out of the cutting unit (9) that is frontmost in the transport direction (T), all partial webs (14) are cut to a predetermined width (b), and **in that** the width (b) of the partial webs (14) is dependent on a transverse spacing (Δy) of the cutting units (9, 9', 9") from each other.

8. Method according to claim 7, **characterised in that** the cutting lines (14) are produced successively and laterally offset during the transport of the floor covering web (6) in the transport direction (T).

9. Method according to claim 7 or 8, **characterised in that** the floor covering web (6) is transported in the transport plane (E).

10. Method according to any one of claims 7 to 9, **characterised in that** the cutting lines (13) are begun successively, wherein first a cutting line (13) is produced in the region of a first edge side (15) and/or a second edge side (16) of the floor covering web (6) and a final cutting line (13) is produced in the region of a centre line (18) of the floor covering web (6) or at an opposite edge (16) of the floor covering web (6).

## Revendications

1. Dispositif de coupe pour la coupe de revêtements de sol, en particulier de revêtements de sol design, dans lequel une pluralité d'unités de coupe (9, 9', 9") sont agencées l'une derrière l'autre dans le sens de transport (T), des moyens de transport (10) sont prévus pour le transport d'une bande de revêtement de sol (6) le long du sens de transport (T), des moyens de réglage (11) sont associés à la pluralité d'unités de coupe (9) de sorte que les unités de coupe (9) peuvent être positionnées dans différentes positions de coupe de manière décalée latéralement dans un sens transversal (Q) s'étendant transversalement au sens de transport (T) de sorte que des bandes partielles (14) peuvent être coupées à partir de la bande de revêtement de sol (6), dont la largeur (b) dépend de l'agencement relatif des unités de coupe (9) dans le sens transversal l'une par rapport à l'autre, et dans lequel les moyens de réglage (11) sont réalisés de sorte que des unités de coupe (9, 9', 9") adjacentes sont agencées l'une par rapport à une même distance transversale (Δy).

2. Dispositif de coupe selon la revendication 1, **caractérisé en ce que** les moyens de réglage (11) sont réalisés de sorte qu'une première unité de coupe (9') la plus en arrière dans le sens de transport (T) est agencée dans la zone d'un premier bord latéral (15) et/ou d'un deuxième bord latéral (16) du dispositif de coupe et d'autres unités de coupe (9, 9") sont agencées à une distance latérale croissante (y₂, y₃, yₙ) dans le sens transversal (Q) de manière décalée par rapport à la première unité de coupe (9').

3. Dispositif de coupe selon la revendication 1 ou 2, **caractérisé en ce que** l'unité de coupe (9, 9', 9") forme conjointement avec le moyen de transport (10) et le moyen de réglage (11) un module de coupe (8), dont le nombre dans le sens de transport (T) est sélectionné de sorte qu'une longueur (I) des modules de coupe (8) agencés l'un derrière l'autre est supérieure à une longueur s'étendant dans le sens de transport (T) de la bande de revêtement de sol (6).

4. Dispositif de coupe selon l'une quelconque des revendications 1 à 3, **caractérisé en ce que** les unités de coupe (9,9', 9") présentent respectivement une paire de rouleaux de coupe (12), qui sont agencés l'un au-dessus de l'autre dans la direction verticale.

5. Dispositif de coupe selon l'une quelconque des revendications 3 ou 4, **caractérisé en ce que** les modules de coupe (8) sont agencés sur un support (2) commun.

6. Dispositif de coupe selon l'une quelconque des revendications 3 à 5, **caractérisé en ce qu'**un module de coupe (8) présente deux unités de coupe (9, 9', 9") agencées l'une à côté de l'autre dans le sens transversal (Q), dans lequel les unités de coupe (8) sont agencées de sorte que le début des lignes de coupe (13) au niveau de la bande de revêtement de sol (6) s'étend symétriquement à un plan médian (18) s'étendant dans le sens de transport (T) de la bande de revêtement de sol (6).

7. Procédé de coupe de revêtements de sol, en particulier de revêtements de sol design, dans lequel une bande de revêtement de sol (6) est mise à disposition dans un plan de transport (E) et dans lequel une ligne de coupe (13) est générée au moyen d'une unité de coupe (9, 9', 9"), **caractérisé en ce que** la bande de revêtement de sol (6) est acheminée en continu dans un sens de transport (T), dans lequel une première ligne de coupe (13) est générée au moyen d'unités de coupe (9, 9', 9") agencées de manière décalée transversalement au sens de transport (T) lorsqu'une première unité de coupe (9') est atteinte par l'arête avant (20) de la bande de revêtement de sol (6) et une deuxième ligne de coupe (13) est générée lorsqu'une deuxième unité de coupe (9") agencée de manière décalée dans le sens transversal (Q) est atteinte par l'arête avant (20) de la bande de revêtement de sol (6), de sorte qu'avec l'extraction de la bande de revêtement de sol (6) de l'unité de coupe (9) la plus en avant dans le sens de transport (T), toutes les bandes partielles (14) sont coupées à la largeur (b) prédéfinie, et que la largeur (b) des bandes partielles (14) dépend d'une distance transversale (Δy) des unités de coupe (9, 9', 9").

8. Procédé selon la revendication 7, **caractérisé en ce que** les lignes de coupe (14) sont générées l'une après l'autre et de manière décalée latéralement pendant le transport de la bande de revêtement de sol (6) dans le sens de transport (T).

9. Procédé selon la revendication 7 ou 8, **caractérisé en ce que** la bande de revêtement de sol (6) est transportée dans le plan de transport (E).

10. Procédé selon l'une quelconque des revendications 7 à 9, **caractérisé en ce que** les lignes de coupe (13) débutent l'une après l'autre, dans lequel une ligne de coupe (13) est d'abord générée dans la zone d'un premier bord latéral (15) et/ou d'un deuxième bord latéral (16) de la bande de revêtement de sol (6) et une dernière ligne de coupe (13) est générée dans la zone d'une ligne médiane (18) de la bande de revêtement de sol (6) ou au niveau d'un bord (16) opposé de la bande de revêtement de sol (6).
